# EUROPÄISCHE PATENTSCHRIFT

(11) **EP 2 070 444 B1**
(45) Veröffentlichungstag und Bekanntmachung des Hinweises auf die Patenterteilung: **28.04.2010**
(21) Anmeldenummer: 08020611.3
(22) Anmeldetag: 27.11.2008
(51) Int. Cl.: A47C 1/032

(54) **Bürostuhl**
Office chair
Siège de bureau

(30) Priorität: 11.12.2007 DE 102007059986
(43) Veröffentlichungstag der Anmeldung: 17.06.2009
(73) Patentinhaber: Sedus Stoll AG, 79761 Waldshut-Tiengen (DE)
(72) Erfinder: Stenzel, Thomas, 79761 Waldshut-Tiengen (DE)
(74) Vertreter: Lauer, Joachim

(56) Entgegenhaltungen:
- EP-A- 1 192 876
- DE-U1- 8 614 186
- DE-U1-202005 011 725
- US-B1- 6 234 573

## Beschreibung

### TECHNISCHES GEBIET

Die vorliegende Erfindung betrifft einen Bürostuhl mit neigbarer Rückenlehne und einem über eine Synchronmechanik mit der Rückenlehne zwangsgekoppelt neigbaren Sitz, wobei eien Schwenkbewegung der Rückenlehne nach hinten eine Absenkbewegung des rückwertigen Teils des Sitzes induziert, wobei die Synchronmechanik ein unter dem Sitz angeordnetes Gehäuse umfasst, an welchem der Sitz über einen hinteren Sitzlenker mit einem ersten gehäusefesten und einem zweiten sitzfesten Lager gelagert ist.

### STAND DER TECHNIK

Ein solcher Bürostuhl ist beispielsweise aus DE 199 21 153 A1 bekannt, wobei der Sitz an seinem vorderen Ende ebenfalls über einen Sitzlenker im Gehäuse gelagert ist. Eine Schwenkbewegung der Rücklehne nach hinten - wie sie beispielsweise durch ein Anlehnen des Stuhlbenutzers an die Rücklehne hervorgerufen werden kann - induziert eine Absenkbewegung des rückwärtigen Teils des Sitzes, der eine Verschiebung des Sitzes nach hinten überlagert ist. Indem die Rückenlehne unter anderem im sitzfesten Lager des hinteren Sitzlenkers gelagert ist, bleibt der Abstand zwischen Sitz und Rückenlehne hierbei jedoch unverändert.

Aus DE 100 48 783 A1 ist ein Stuhl mit Synchronmechanik bekannt, wobei sich der Abstand des Sitzes von der Rückenlehne zwecks Veränderung der Sitzneigung zwischen zwei Stellungen verändern lässt.

Aus DE 86 14 186 U1 ist ein Stuhl mit neigbarer Rückenlehne bekannt.

Aufgabe der Synchronmechanik ist es, ein dynamisches Sitzen zu ermöglichen, bei welchem der Benutzer seine Sitzhaltung zwischen einer vorderen, im wesentlich aufrechten und einer hinteren, etwas liegenden Sitzhaltung verändern kann. Die Synchronmechanik soll den Benutzer dabei bestmöglichst unterstützen. Aus konstruktiven, praktischen sowie ergonomischen Gründen müssen bei der Realisierung von Synchronmechaniken jedoch immer Kompromisse gemacht werden, so dass eine bestimmte Konstruktion nicht alle ergonomischen Anforderungen auf einmal optimal erfüllen kann. Typische Schwachpunkte bekannter Konstruktionen einschliesslich der vorgenannten sind ein mehr oder weniger ausgeprägter Beckenkamm- und/oder Lordosenverlust sowie der sogenannte "Hemdauszieheffekt".

Zur messtechnischen und zahlenmässigen Erfassung dieser Effekte können drei Referenzpunkte wie folgt festgelegt werden: Ein Hüftpunkt auf der Hüftgelenksachse des Benutzers, wobei dieser Punkt relativ zum Sitz als fix angenommen wird; ein Beckenkammpunkt an der Vorderseite der Rücklehne auf Höhe der Beckenkammknochen des Benutzers; und ein Lordosenpunkt ebenfalls an der Vorderseite der Rückenlehne jedoch auf Höhe der Lendenwirbelsäule des Benutzers.

Ein Beckenkammverlust tritt auf, wenn sich ausgehend von der vorderen Sitzhaltung, in der der Benutzer durch geeignete Wahl seiner Sitzposition und somit des Hüftgelenkpunktes auf dem Sitz Berührungskontakt mit dem Beckenkammpunkt hat, der Abstand zwischen dem Hüftpunkt und dem Beckenkammpunkt beim Zurücklehnen vergrössert und der Benutzer dadurch diesen Kontakt verliert. Entsprechendes gilt für den Lordosenverlust. Zum "Hemdauszieheffekt" kommt es, wenn sich die Rückenlehne beim Verschwenken unter Reibung parallel zum Rücken des Benutzers verschiebt.

Ein weiteres Problem bekannter Synchronmechaniken ist das sogenannte "Peitschen". Hierbei handelt es sich um eine Auslenkung mit nachfolgendem Zurückschlagen der Rückenlehne, welches dadurch ausgelöst wird, dass sich der Benutzer "mit Schwung" auf den Sitz fallen lässt.

### DARSTELLUNG DER ERFINDUNG

Die Erfindung stellt sich die Aufgabe, einen Bürostuhl der eingangs genannten Art anzugeben, bei dem der Beckenkamm- und der Lordosenverlust sowie der "Hemdauszieheffekt" gegenüber bekannten Konstruktionen auf ein für den Benutzer zumindest nicht mehr relevantes Mass reduziert sind. Ausserdem soll das "Peitschen" vermieden werden.

Diese Aufgabe wird erfindungsgemäss gelöst durch einen Bürostuhl mit den Merkmalen des Patentanspruchs 1. Der erfindungsgemässe Bürostuhl ist demnach **dadurch gekennzeichnet, dass** die Rückenlehne am Gehäuse in einem dritten gehäusefesten Lager gelagert ist und dass die Zwangskopplung zwischen dem Sitz und der Rückenlehne im Gehäuse über wenigstens eine Verbindungsstange zwischen der Rückenlehne und dem hinteren Sitzlenker und so übersetzt hergestellt ist, dass sich der Sitz bei der Neigung der Rückenlehne nach hinten zu dieser hin verschiebt und dass der Sitz und die Rückenlehne durch eine Federanordnung (80) gegen eine Position mit geringster Neigung vorgespannt sind.

Durch die Verschiebung des Sitzes relativ zur Rückenlehne kann der Abstand zwischen dem Hüftpunkt einerseits und dem Beckenkammpunkt bzw. dem Lordosenpunkt andererseits in allen Neigungstellungen im wesentlichen konstant gehalten werden, so dass es nicht zu einem spürbaren Beckenkamm- /oder einem Lordosenverlust kommen kann. Vermieden wird durch die konstant gehaltenen Abstände zudem eine Reibwirkung zwischen der Rückelehne und dem Rücken des Benutzers, so dass auch der beschriebene "Hemdauszieheffekt" nicht auftreten kann.

Die erfindungsgemässe Lagerung des Sitzes über den hinteren Sitzlenker an dem ersten, gehäusefesten Lager ermöglicht schliesslich in einfacher Weise auch die Vermeidung des "Peitschens", sofern der Hebelarm zwischen der ersten und dem zweiten Lager des hinteren Sitzlenkes in der Position mit geringster Neigung des Sitzes und der Rückenlehne im wesentlichen vertikal ausgerichtet wird, wie dies Gegenstand von Patentanspruch 2 ist.

Weitere bevorzugte Ausbildungen sind in den abhängigen Ansprüchen 2 - 7 gekennzeichnet.

### KURZE ERLÄUTERUNG DER FIGUREN

Die Erfindung soll nachfolgend anhand eines Ausführungsbeispiels im Zusammenhang mit der Zeichnung näher erläutert werden. Es zeigen:
- Fig. 1: einen Bürostuhl nach der Erfindung mit dem Sitz und der Rückenlehne in ihrer Position mit geringster Neigung;
- Fig. 2: den Bürostuhl von Fig. 1 mit dem Sitz und der Rückenlehne in ihrer Position mit maximaler Neigung;
- Fig. 3: die Synchronmechanik des Bürostuhls von Fig. 1 in ihrer Position mit geringster Neigung, wobei die vordere Gehäuseschale weggelassen ist, um den Blick in das Innere des Gehäuses und auf die darin angeordneten Teile freizugeben;
- Fig. 4: die Synchronmechnik von Fig. 3, wobei zusätzlich die Rückenlehne weggelassen wurde;
- Fig. 5: in einer Darstellung gemäss Fig. 3 die Synchronmechanik in ihrer Position mit maximaler Neigung;
- Fig. 6: in einer Darstellung gemäss Fig. 4 die Synchronmechanik in ihrer Position mit maximaler Neigung; und
- Fig. 7: die Synchronmechanik unter a) in perspektivischer und unter b) in Explosionsdarstellung.

### WEGE ZUR AUSFÜHRUNG DER ERFINDUNG

Bei dem Bürostuhl von Fig. 1 und 2 bezeichnen 10 den Sitz und 20 die Rückenlehne, welche jeweils in einem unter dem Sitz 10 angeordneten Gehäuse 30 schwenkbar gelagert sind. Das Gehäuse 30 wird von einer Standsäule 40 getragen und ist Teil bzw. beinhaltet Teile einer Synchronmechanik zur Zwangskopplung des Sitzes 10 mit der Rückenlehne 20. Durch die Zwangskopplung können sich Sitz 10 und Rückenlehne 20 nur gemeinsam bewegen. Der Sitz 10 weist eine untere Sitzplatte 11 und darauf eine Sitzpolsterung 12 auf. Die Rückenlehne 20 umfasst einen Lehnenträger 21 sowie eine ebenfalls mit einer Polsterung 23 versehene Lehnenplatte 22. Der Lehnenträger 21 ist gabelförmig ausgebildet und umgreift das Gehäuse 30 mit zwei Armen von beiden Seiten, wobei in den Figuren 1, 2 jeweils nur der vordere Arm zu erkennen ist.

Fig. 1 zeigt den Sitz 10 und die Rückenlehne 20 ihrer Grundposition mit jeweils geringster Neigung, wobei die Lehnenplatte 22 der Rückenlehne 20 annähernd senkrecht steht. Fig. 2 zeigt den Sitz 10 und die Rückenlehne 20 in ihrer Position mit maximaler Neigung zeigt, wobei der Sitz 10 um einen Winkel von 9,5° und die Rückenlehne 20 um einen Winkel von 28,5°gegenüber der Grundposition verschwenkt sind, so dass das Neigungsverhältnis etwa 3:1 beträgt. Ausserdem ist der Sitz 10 in der Position von Fig. 2 gegenüber der Grundposition von Fig. 1 horizontal 36 mm nach hinten gegen die Rückenlehne 20 verschoben. Die Abstände zwischen dem Hüftgelenkspunkt PH und dem Beckenkammpunkt PB sowie zwischen dem Hüftgelenkspunkt PH und dem Lordosenpunkt PL sind dadurch in beiden dargestellten Positionen annährend gleich. Die Abstandsänderungen beim Übergang zwischen beiden Positionen betragen weniger als 10%. Damit ergibt sich bei dem dargestellten Bürostuhl kein spürbarer Beckenkamm- und Lordosenverlust und auch der erwähnte "Hemdauszieheffekt" tritt nicht auf.

Wie dies in Fig. 7 zu erkennen ist, ist das Gehäuse 30 entlang einer mittleren Vertikalebene zweigeteilt und weist zwei spiegelbildliche Gehäuseschalen 31 auf. Auch im Übrigen ist die Synchronmechanik, soweit das für die vorliegende Erfindung von Bedeutung ist, spiegelbildlich zu dieser Vertikalebene aufgebaut. Wie bereits beschrieben gilt dies auch für den Lehnenträger 21. Die weitere Beschreibung beschränkt sich deshalb auf den Aufbau nur einer der beiden spielbildlichen Hälften.

In seinem hinteren Bereich ist der Sitz 10 über einen hinteren Sitzlenker 50 mit einem gehäusefesten, hinter der Standsäule 40 angeordneten Lager 51 und einem sitzfesten Lager 52 gelagert. In der in Fig. 4 dargestellten Grundposition ist der hintere Sitzlenker 50 annährend vertikal ausgerichtet.

Im Bereich seiner vorderen Kante ist der Sitz 10 über einen vorderen Sitzlenker 60 mit einem gehäusefesten Lager 61 und einem sitzfesten Lager 62 gelagert. Der Lehnenträger 21 ist, wie dies in Fig. 3 zu erkennen ist, in einem gehäusefesten, vor der Standsäule 40 angeordneten Lager 24 gelagert.

Die Zwangskopplung zwischen dem Sitz 10 und der Lehne 20 ist über eine Verbindungsstange 70 hergestellt, welche am hinteren Sitzlenker 50 in einem Lager 53 unterhalb von dessen gehäusefestem Lager 51 angelenkt ist. Der hintere Sitzlenker 50 ist dazu über das Lager 51 hinaus mit einem Lenkerarm nach unten verlängert und bildet dadurch einen zweiarmigen Hebel. Am Lehnenträger 21 ist die Verbindungsstange 70 in einem Lager 25 unterhalb von deren gehäusefestem Lager 24 angelenkt . Der Abstand bzw. Hebelarm zwischen den Lagern 51 und 53 am hinteren Sitzlenker 50 ist kürzer und zwar nur etwa halb so lang wie der Abstand bzw. Hebelarm zwischen den Lagern 24 und 25 am Lehnenträger 21.

Bei einer Neigung der Rückenlehne 20 schwenkt der Lehnenträger 21 und mit ihm das Lager 24, an dem die Verbindungsstange 70 angelenkt ist, im Uhrzeigersinn um das gehäusefeste Lager 24. Die Verbindungsstange 70 übt hierbei einen Zug auf das untere Lager 53 des hinteren Sitzlenkes 50 aus und verdreht diesen um sein gehäusefestes Lager 51 ebenfalls im Uhrzeigersinn. Wegen der unterschiedlich langen Hebelarme zwischen den Lagern 24 und 25 einerseits und den Lagern 51 und 53 andererseits dreht der hintere Sitzlenker 50 um einen grösseren Winkel als die Rückenlehne 20. Durch Vergleich der Figuren 3 oder 4 mit den Figuren 5 oder 6, die jeweils die Position mit der maximalen Neigung der Rückenlehne zeigen, ist dies deutlich zu erkennen. Durch den unterschiedlichen Drehwinkel wird der Sitz 10, wie dies durch Vergleich der Figuren 3 oder 4 mit den Figuren 5 oder 6 ebenfalls zu erkennen ist, nach hinten gegen die Rückenlehne 10 hin verschoben. Dieser Verschiebung folgt der vordere Sitzlenker 60, wobei er um sein gehäusefestes Lager 61 schwenkt.

Zwischen dem Lager 25 am Lehnenträger und einem verstellbaren Angriffspunkt am vorderen Sitzlenker 60 ist eine Feder 80 eingespannt, die bei Neigung der Rückenlehne 20 komprimiert wird und die Rückenlehne 20 mit einer Rückstellkraft in ihre Grundposition beaufschlagt. Bei der Rückstellung der Rückenlehne 20 aus einer geneigten Stellung wirkt die Verbindungsstange 70 als Schubstange und dreht den hinteren Sitzlenker 50 im Gegenuhrzeigersinn zurück.

Durch die Lagerung des Sitzes 10 über den im wesentlichen vertikal ausgerichteten hinteren Sitzlenker 50 an dem gehäusefesten Lager 51 kann es bei Belastung des Sitzes 10 ohne Anlehnen an der Rückenlehne 20 nicht zur einer Neigungsverstellung kommen. Zur einer Neigungsverstellung kommt es nur durch Zurückdrücken der Rückenlehne 20 gegen die Wirkung der Feder 80. Ein Peitschen der Rückenlehne 20 bei stossartiger Belastung des Sitzes10, wie es bei anderen Synchronmechaniken vorkommt, wird dadurch vermieden.

### BEZEICHNUNGSLISTE

- 10: Sitz
- 11: untere Sitzplatte
- 12: Sitzpolsterung
- 20: Rückenlehne
- 21: Lehnenträger
- 23: Polsterung
- 22: Lehnenplatte
- 24: gehäusefestes Lager des Lehnenträgers
- 25: Lager der Verbindungsstange am Lehnenträger
- 30: Gehäuse
- 31: Gehäuseschalen
- 40: Standsäule
- 50: hinterer Sitzlenker
- 51: gehäusefestes Lager des hinteren Sitzlenkers
- 52: sitzfestes Lager des hinteren Sitzlenkers
- 53: Lager der Verbindungsstange am hinteren Sitzlenker
- 60: vorderer Sitzlenker
- 61: gehäusefestes Lager des vorderen Sitzlenkers
- 62: sitzfestes Lager des vorderen Sitzlenkers
- 70: Verbindungsstange
- 80: Feder
- PH: Hüftgelenkspunkt
- PB: Beckenkammpunkt
- PL: Lordosenpunkt

## Patentansprüche

1. Bürostuhl mit neigbarer Rückenlehne (20) und einem über eine Synchronmechanik mit der Rückenlehne zwangsgekoppelt neigbaren Sitz (10), wobei eine Schwenkbewegung der Rückenlehne nach hinten eine Absenkbewegung des rückwertigen Teils des Sitzes induziert, wobei die Synchronmechanik ein unter dem Sitz angeordnetes Gehäuse (30) umfasst, an welchem der Sitz über einen hinteren Sitzlenker (50) mit einem ersten gehäusefesten (51) und einem zweiten sitzfesten Lager (52) gelagert ist, **dadurch gekennzeichnet, dass** die Rückenlehne am Gehäuse in einem dritten gehäusefesten Lager (24) gelagert ist und dass die Zwangskopplung zwischen dem Sitz und der Rückenlehne im Gehäuse über wenigstens eine Verbindungsstange (70) zwischen der Rückenlehne und dem hinteren Sitzlenker und so übersetzt hergestellt ist, dass sich der Sitz bei der Neigung der Rückenlehne nach hinten zu dieser hin verschiebt, und dass der Sitz und die Rückenlehne durch eine Federanordnung (80) gegen eine Position mit geringster Neigung vorgespannt sind.

2. Bürostuhl nach Anspruch 1, **dadurch gekennzeichnet, dass** in der Position mit geringster Neigung der hintere Sitzlenker (50) im wesentlichen vertikal ausgerichtet ist.

3. Bürostuhl nach einem der Ansprüche 1 oder 2, **dadurch gekennzeichnet, dass** das erste ortsfeste Lager (51) für den hinteren Sitzlenker (50) im Gehäuse (30) hinter dem dritten ortsfesten Lager (24) für die Rückenlehne (20) angeordnet ist.

4. Bürostuhl nach einem der Ansprüche 1 - 3, **dadurch gekennzeichnet, dass** die wenigstens eine Verbindungsstange (70) am hinteren Sitzlenker (50) in einem vierten Lager (53) unterhalb von dessen erstem Lager (51) angelenkt ist, dass die wenigstens eine Verbindungsstange (70) an der Rückenlehne (20) in einem fünften Lager (25) unterhalb von deren drittem Lager (24) angelenkt ist und dass der Hebelarm zwischen dem ersten (51) und dem vierten Lager (53) kürzer als der Hebelarm zwischen dem dritten (24) und dem fünften Lager (25) ist.

5. Bürostuhl nach einem der Ansprüche 1 - 4, **dadurch gekennzeichnet, dass** der Sitz (19) bei seiner vorderen Kante über einen vorderen Sitzlenker (60) im Gehäuse (30) gelagert ist.

6. Sitzmöbel nach einem der Ansprüche 1 - 5, **dadurch gekennzeichnet, dass** das Neigungsverhältnis zwischen der Rückenlehne (20) und dem Sitz (10) zwischen 2.8: 1 und 3.2:1 beträgt und dass der Sitz bei der Neigung der Rückenlehne um 26 - 30° um eine Strecke von 30 - 40 mm horizontal verschoben wird.

7. Sitzmöbel nach einem der Ansprüche 1 - 6, **dadurch gekennzeichnet, dass** der Sitz bei der Neigung der Rückenlehne (20) so weit zur der Rückenlehne hinverschoben wird, dass sich die Abstände zwischen dem Hüftpunkt (PH) und dem Lordosenpunkt (PL) sowie zwischen dem Hüftpunkt (PH) und dem Beckenpunkt (PB) um maximal 10% verändern.

## Claims

1. Office chair with an inclinable back rest (20) and an inclinable seat (10) coupled for automatic inclination with the back rest by way of a synchronous mechanism, a backwards swivelling movement of the back rest inducing a lowering movement of the rear part of the seat, the synchronous mechanism comprising a housing (30) arranged under the seat, on which housing (30) the seat is mounted by way of a rear seat link (50) with a first bearing (51) attached to the housing and a second bearing (52) attached to the seat, **characterised in that** the back rest is mounted on the housing at a third bearing (24) attached to the housing and **in that** the coupling for automatic inclination between the seat and the back rest is produced in the housing by way of at least one connecting rod (70) between the back rest and the rear seat link with transmission such that the seat is displaced towards the back rest when the latter is inclined backwards, and **in that** the seat and the back rest are pretensioned by a spring arrangement (80) towards a position with the least possible inclination.

2. Office chair according to Claim 1, **characterised in that** in the position with the least possible inclination the rear seat link (50) is oriented substantially vertically.

3. Office chair according to either one of Claims 1 or 2, **characterised in that** the first fixed bearing (51) for the rear seat link (50) is arranged in the housing (30) behind the third fixed bearing (24) for the back rest (20).

4. Office chair according to any one of Claims 1 - 3, **characterised in that** the at least one connecting rod (70) is coupled to the rear seat link (50) at a fourth bearing (53) below the first bearing (51) thereof, **in that** the at least one connecting rod (70) is coupled to the back rest (20) at a fifth bearing (25) below the third bearing (24) thereof and **in that** the lever arm between the first bearing (51) and the fourth bearing (53) is shorter than the lever arm between the third bearing (24) and the fifth bearing (25).

5. Office chair according to any one of Claims 1-4, **characterised in that** the seat (19) is mounted at its front edge by way of a front seat link (60) in the housing (30).

6. Seating according to any one of Claims 1 - 5, **characterised in that** the ratio of inclination between the back rest (20) and the seat (10) is between 2.8:1 and 3.2:1 and **in that**, when the back rest is inclined by 26 - 30°, the seat is displaced horizontally by a distance of 30 - 40 mm.

7. SeaLing according to any one of Claims 1 - 6, **characterised in that**, when the back rest (20) is inclined, the seat is displaced towards the back rest to such an extent that the distances between the hip point (PH) and the lumbar point (PL) and between the hip point (PH) and the pelvic point (PB) change by at most 10%.

## Revendications

1. Chaise de bureau avec dossier (20) inclinable et une assise (10) inclinable asservie au dossier par un mécanisme de synchronisation, dans laquelle un mouvement de bascule du dossier vers l'arrière induit un mouvement d'abaissement de la partie arrière de l'assise, dans laquelle le mécanisme de synchronisation comprend un boîtier (30) disposé sous l'assise, sur lequel l'assise est montée par l'intermédiaire d'un bras d'assise arrière (50) avec un premier palier (51) fixé sur le boîtier et un deuxième palier (52) fixé sur l'assise, **caractérisée en ce que** le dossier est monté sur le boîtier par un troisième palier (24) fixé sur le boîtier et **en ce que** l'asservissement entre l'assise et le dossier est généré dans le boîtier par au moins une barre de raccordement (70) entre le dossier et le bras d'assise arrière et est ainsi transmis, **en ce que** l'assise se déplace en direction du dossier lors de l'inclinaison de celui-ci vers l'arrière, et que l'assise et le dossier sont précontraints vers une position d'inclinaison minimale par l'intermédiaire d'un arrangement de ressorts (80).

2. Chaise de bureau selon la revendication 1, **caractérisée en ce que** dans la position d'inclinaison minimale le bras d'assise arrière (50) est orienté sensiblement à la verticale.

3. Chaise de bureau selon l'une quelconque des revendications 1 ou 2, **caractérisée en ce que** le premier palier (51) fixe par rapport au bras d'assise arrière (50) est monté dans le boîtier (30) derrière le troisième palier (24) fixe par rapport au dossier (20).

4. Chaise de bureau selon l'une quelconque des revendicationss 1 à 3, **caractérisée en ce que** la au moins une barre de raccordement (70) est articulée sur le bras d'assise arrière (50) en un quatrième palier (53) en dessous du premier palier (51) de celui-ci, **en ce que** la au moins une barre de raccordement (70) est articulée sur le dossier (20) en un cinquième palier (25) en dessous du troisième palier (24) de celui-ci et que le bras de levier entre le premier (51) et le quatrième palier (53) est plus court que le bras de levier entre le troisième palier (24) et le cinquième palier (25).

5. Chaise de bureau selon l'une quelconque des revendications 1 à 4, **caractérisée en ce que** l'assise (10) est montée au niveau de son arête avant dans le boîtier (30) par un bras d'assise avant (60).

6. Siège selon l'une quelconque des revendications 1 à 5, **caractérisé en ce que** le rapport d'inclinaison entre le dossier (20) et l'assise (10) est situé entre 2,8: 1 et 3,2: 1 et **en ce que** pour une inclinaison du dossier de 26° à 30° l'assise est déplacée horizontalement sur une distance de 30 à 40 mm.

7. Siège selon l'une quelconque des revendications 1 à 6, **caractérisé en ce que** lors de l'inclinaison du dossier (20) l'assise est déplacée en direction du dossier à une distance telle que les écartements entre le point de hanche (PH) et le point de lordose (PL), ainsi qu'entre le point de hanche (PH) et le point de bassin (PB) ne soient pas modifiés de plus de 10%.
